# EUROPÄISCHE PATENTANMELDUNG

(11) **EP 0 562 429 A1**
(43) Veröffentlichungstag der Anmeldung: **29.09.1993**
(21) Anmeldenummer: 93104316.0
(22) Anmeldetag: 17.03.1993
(51) Int. Cl.: E21B 11/00, E21B 19/08

(54) **Erdbohreinrichtung**

(30) Priorität: 24.03.1992 DE 9204003 U
(71) Anmelder: Heiss, Josef, D-83661 Lenggries (DE)
(72) Erfinder: Heiss, Josef, D-83661 Lenggries (DE)
(74) Vertreter: König, Beate, Dipl.-Phys. Dr.

(57) **Zusammenfassung**

Es wird eine Erdbohreinrichtung mit einem Erdbohrer (2), der eine von einer Motor-Getriebe-Einheit (21,22) angetriebene Bohrspindel (23) aufweist, beschrieben, enthaltend einen mit einem Fahrwerk (14,15) versehenen Rahmen (11,12,13), an dessen Ende eine beim Betrieb der Einrichtung etwa in Griffhöhe einer Bedienungsperson befindliche Handgriffanordnung (11c,16a,16b) vorgesehen ist, und eine in Längsrichtung des Rahmens (11,12,13) in einem horizontalen Abstand von dem Fahrwerk (14,15) und der Handgriffanordnung (11,16a,16b) an dem Rahmen (11,12,13) angeordnete Aufnahmevorrichtung (18) zur Halterung der Motor-Getriebe-Einheit (21,22) des Erdbohrers (2), so daß die Bohrspindel im wesentlichen senkrecht verläuft, wobei die Aufnahmevorrichtung (18) ein Verschwenken des Erdbohrers (2) gegenüber der Längsrichtung des Rahmens (11,12,13) bei seinem Eindringen in den Erdboden gestattet.

## Beschreibung

### HINTERGRUND DER ERFINDUNG

Die Erfindung betrifft eine Erdbohreinrichtung mit einem Erdbohrer, der eine von einer Motor-Getriebe-Einheit angetriebene Bohrspindel aufweist.

### STAND DER TECHNIK

Tragbare Erdbohrer mit einer von einer Motor-Getriebe-Einheit angetriebenen Bohrspindel, die mittels zweier Bügel durch zwei Bedienungspersonen handhabbar sind, gibt es schon seit längerer Zeit. Seit kürzerem sind darüberhinaus auch sogenannte Einmannbohrer bekannt, die bei verringertem Gewicht und verringerter Leistung mittels zweier Handgriffe auch von einer einzelnen Bedienungsperson handhabbar sein sollen. Solche Einmannbohrer sind jedoch allenfalls zum Einbringen einiger weniger Bohrungen in den Erdboden geeignet, zum Einbringen einer größerer Anzahl von Bohrungen ist ihre Handhabung jedoch zu kräftezehrend, insbesondere im unwegsamen Gelände und am Hang ist sie darüberhinaus wegen des durch die Bedienungsperson aufzunehmenden hohen Drehmoments auch gefährlich.

### ZUSAMMENFASSUNG DER ERFINDUNG

Eine Aufgabe der vorliegenden Erfindung ist es, eine Erdbohreinrichtung zu schaffen, die es einer einzigen Bedienungsperson gestattet ohne hohen Kraftaufwand auch eine sehr große Anzahl von Löchern in den Erdboden einzubringen, selbst im unwegsamen Gelände oder am Hang.

Diese Aufgabe wird gelöst durch eine Erdbohreinrichtung mit einem Erdbohrer, der eine von einer Motor-Getriebe-Einheit angetriebene Bohrspindel aufweist, gekennzeichnet durch einen mit einem Fahrwerk versehenen Rahmen , an dessen Ende eine beim Betrieb der Einrichtung etwa in Griffhöhe einer Bedienungsperson befindliche Handgriffanordnung vorgesehen ist, und eine in Längsrichtung des Rahmens in einem horizontalen Abstand von dem Fahrwerk und der Handgriffanordnung an dem Rahmen angeordnete Aufnahmevorrichtung zur Halterung der Motor-Getriebe-Einheit des Erdbohrers, so daß die Bohrspindel im wesentlichen senkrecht verläuft, wobei die Aufnahmevorrichtung ein Verschwenken des Erdbohrer gegenüber der Längsrichtung des Rahmens bei seinem Eindringen in den Erdboden gestattet.

Ein bevorzugte Ausbildung der Erfindung besteht darin, daß das Fahrwerk an dem der Handgriffanordnung gegenüberliegenden Ende des Rahmens angeordnet ist, und daß sich die Aufnahmevorrichtung im mittleren Teil des Rahmens zwischen dem Fahrwerk und der Handgriffanordnung befindet.

Ein andere bevorzugte Ausbildung der Erfindung besteht darin, daß der Rahmen durch zwei im wesentlichen in dessen Längsrichtung vom Fahrwerk schräg nach oben zu der Handgriffanordnung verlaufende und in der Nähe des Fahrwerks und der Handgriffanordnung durch Querholme miteinander verbundene Längsholme gebildet ist, zwischen denen in deren oberen Bereich die Aufnahmevorrichtung mittels Lagerbolzen um eine quer zum Rahmen verlaufende Achse drehbar gelagert ist.

Andere vorteilhafte Weiterbildungen der Erfindung sind in den Unteransprüchen angegeben.

Im folgenden wird ein Ausführungsbeispiel der Erfindung anhand der Zeichnung erläutert.

### KURZBESCHREIBUNG DER ZEICHNUNGEN

Figur 1 zeigt eine Draufsicht auf eine Erdbohreinrichtung gemäß einem Ausführungsbeispiel der Erfindung;
Figur 2 zeigt eine Seitenansicht der in Figur 1 dargestellten Einrichtung.

### BESCHREIBUNG DES BEVORZUGTEN AUSFÜHRUNGSBEISPIELS

In den Figuren 1 und 2 bedeutet das Bezugszeichen 1 insgesamt eine Erdbohreinrichtung mit einem Erdbohrer, der insgesamt mit 2 bezeichnet ist. Der Erdbohrer 2 enthält einen Motor 21, üblicherweise einen Verbrennungsmotor, der über ein Getriebe 22 mit einer Bohrspindel 23 in Form einer längsausgedehnten Bohrschnecke gekoppelt ist. Der Erdbohrer 2 kann ein Erdbohrer üblicher Art sein, für sich alleine entweder mit zwei Bügeln von zwei Bedienungspersonen gehandhabt werden oder er kann mit zwei Handgriffen versehen auch als Einmanngerät betrieben werden.

Gemäß der vorliegenden Erfindung ist es jedoch vorgesehen, den Erdbohrer 2 in der insgesamt mit 1 bezeichnete Erdbohreinrichtung zu betreiben. Diese besteht im wesentlichen aus einem Fahrgestell, das aus einem Rahmen und einem Fahrwerk gebildet ist. Der Rahmen enthält zwei im wesentlichen in seiner Längsrichtung verlaufende Längsholme 11, die in der Nähe ihrer Enden durch Querholme 12, 13 miteinander verbunden sind. An dem einen Ende des Rahmens ist mittels einer Achse 15 zwischen den Holmen ein Rad 14 angeordnet, von dem ausgehend, die beabsichtigte Arbeitsposition der erfindungsgemäßen Einrichtung vorausgesetzt, die beiden Längsholme 11 zunächst in einem Teil 11a schräg nach oben verlaufen und sich dann in einem im wesentlichen horizontal verlaufenden zweiten Teil 11b fortsetzen, wie es die Seitenansicht in Figur 2 erkennen läßt. In dem durch die zweiten Teile 11b der Längsholme 11 gebildeten oberen Bereich des Rahmens ist eine Aufnahmevorrichtung 18 mittels Bolzen 19a, 19b an den Teilen 11b der Längsholme 11 gelagert, die in Form einer Konsole mit einem durch Seitenschenkel 18b gegenüber den Lagerbolzen 19a, 19b nach unten versetzten Mittelteil 18a ausgebildet ist, wobei die Motor-Getriebe-Einheit 21, 22 des Erdbohrers 2 mittels Schrauben an den Mittelteil 18a der Aufnahmevorrichtung 18 angeflanscht werden kann.

An den Enden der den oberen Bereich des Rahmens bildenden zweiten Teile 11b der Längsholme 11 sind zwei an Griffstücken 11c angebrachte Handgriffe 16a, 16b mittels Rastverbindungen 17 so angebracht, daß sie eine Verlängerung der Längsholme 11 bilden. Die Rastverbindungen 17 bestehen aus einer mittels eines Knebels 17b betätigbaren Spannschraube und einer mit einer Verzahnung versehenen Zahnscheibe 17a und entsprechenden Gegenzähnen an den Enden der Holmteile 11b bzw. der Griffstücke 11c, wodurch eine formschlüssige, jedoch verstellbare Verbindung zwischen den Griffstücken 11c und den zweien Teilen 11b der Längsholme 11 hergestellt werden kann, durch die eine Höhenverstellung der Handgriffe 16a, 16b möglich ist.

Im Handgriff 16b sind die üblicherweise zum Betrieb des Erdbohrers 2 notwendigen Betätigungselemente 16c untergebracht, die über in der Zeichnung nicht eigens dargestellte Bedienungszüge mit dem Erdbohrer 2 gekoppelt sind.

An dem dem Rad 14 zugeordneten Ende der Längsholme 11 ist eine Aufnahmevorrichtung für jeweils ein oder mehrere Gewichte 11d pro Längsholm vorgesehen, um das Gewicht an diesem Ende zu erhöhen.

Für die Handhabung des Erdbohrers ergreift die Bedienungsperson die beiden Handgriffe 16a, 16b und kann den Erdbohrer mit gegenüber der Erdoberfläche angehobener Bohrspindel 23 ähnlich einem Schubkarren bequem an einen gewünschten Platz fahren, was auch im unwegsamen Gelände und selbst am Hang ohne Schwierigkeiten und große Mühe möglich ist. Zum Einbringen einer Bohrung in den Erdboden wird dann die Spitze der Bohrspindel 23 auf den Erdboden aufgesetzt, wobei die Bohrspindel 23 aufgrund der bezüglich der Längsachse des Rahmens pendelnden Lagerung der Aufnahmevorrichtung 18 an den Längsholmen 11 mittels der Bolzen 19a, 19b senkrecht frei nach unten hängen kann. Durch Betätigen der Bedienungselemente 16c wird der Motor 21 des Erdbohrers dann beschleunigt und dadurch die Bohrspindel 23 über das Getriebe 22 in Drehung versetzt, so daß diese unter dem Eigengewicht des Erdbohrers und gegebenenfalls durch einen leichten Druck auf die beiden Handgriffe 16a, 16b in den Erdboden eindringen kann. Die pendelnde Lagerung der die Motor-Getriebe-Einheit 21, 22 des Erdbohrers 2 tragenden Aufnahmevorrichtung 18 bezüglich der Längsholme 11 mittels der beiden Lagerbolzen 19a, 19b gestattet ein Verschwenken des Erdbohrers 2 gegenüber der Längsrichtung des Rahmens, so daß der sich mit dem Eindringen der Bohrspindel 23 in den Erdboden gegenüber den Längsholmen 11 verändernde Winkel aufgenommen werden kann. Nach dem Erreichen der vorgesehenen Bohrtiefe kann die Bohrspindel 23 dann wieder leicht mittels der beiden Handgriffe 16a, 16b aus der Bohrung herausgehoben werden, wobei der durch die Längsholme 11 gebildete Hebel zustatten kommt.

Mittels der Rastverbindung 17 ist es möglich, die Handgriffe 16a, 16b an verschiedene Körpergrößen der Bedienungsperson oder an unterschiedliche Längen der Bohrspindel 23 anzupassen, wobei durch die Verzahnung eine zuverlässige formschlüssige Verbindung geschaffen wird.

Die an dem dem Rad 14 zugeordneten Ende der Längsholme 11 vorgesehenen Zusatzgewichte 11d, die vorzugsweise mittels Schrauben fest mit den Längsholmen 11 verbunden sind, oder auch angeklemmt sein können, erhöhen das Gewicht an diesem Ende, so daß bei einem Druck auf die Handgriffe 11a, 11b beim Einbringen der Bohrung in den Boden ein Abheben des Rades 14 vermieden wird.

Bei dem vorliegenden bevorzugten Ausführungsbeispiel sind die Griffstücke 11c und die Handgriffe 16a, 16b identisch mit den zur Handhabung des Erdbohrers 2 durch eine einzige Person vorgesehenen Handgriffen, wie sie beispielsweise serienmäßig bei bestimmten Fabrikaten geliefert werden. Dadurch wird zum einen der notwendige Aufwand verringert, da nämlich die Bedienungselemente 16c nur einfach vorzusehen sind, während andererseits ein Betrieb des Erdbohrers 2 gewünschtenfalls auch als herkömmliches Einmanngerät möglich ist.

Abweichend von dem vorstehend beschriebenen und in den Figuren dargestellten bervorzugten Ausführungsbeispiel, das sich durch seine besondere Einfachheit und sein geringes Gewicht auszeichnet, können anstelle eines einzelnen Rades 14 auch zwei Räder vorgesehen sein, beispielsweise an den Außenseiten der Längsholme 11, was insbesondere im flachen Gelände von Vorteil sein kann. Für einen Betrieb einer solchen zweirädrigen Ausführung im unebenen Gelände ist es von Vorteil, wenn die Aufnahmevorrichtung 18 ein Verschwenken oder Auspendeln der Bohrspindel 23 etwa durch ein zwischengefügtes Gummielement auch in Querrichtung gestattet. Weiterhin kann es auch vorgesehen sein, daß die Lagerbolzen 19a, 19b in Längsrichtung des schräg verlaufenden Teils der Längsholme 11 versetzbar sind, oder daß sie an einem in Längsrichtung des schräg verlaufenden Teils der Längsholme 11 verschiebbaren Schlitten angeordnet sind, so daß die Aufnahmevorrichtung 18 in verschiedenen Bohrspindellängen entsprechenden Höhen anbringbar ist. Auch kann es von Vorteil sein, Anschläge zum Begrenzen der Verschwenkung der Aufnahmevorrichtung 18 nach rückwärts in Richtung auf die Handgriffe 16a, 16b und/oder in Querrichtung vorzusehen. Ebenfalls von Vorteil ist eine Haltevorrichtung, etwa in Form eines Gurtes, durch die die Bohrspindel 23 für den Transport zwischen den beiden Längsholmen 11 eingeklappt gehalten werden kann. Schließlich können auch beispielsweise im Bereich der den Handgriffen 16a, 16b zugewandten Enden der Längsholme 11 Stützen vorgesehen sein, die ein Abstellen der erfindungsgemäßen Einrichtung ähnlich einem Schubkarren gestatten.

## Patentansprüche

1. Erdbohreinrichtung mit einem Erdbohrer (2), der eine von einer Motor-Getriebe-Einheit (21,22) angetriebene Bohrspindel (23) aufweist, **gekennzeichnet durch** einen mit einem Fahrwerk (14,15) versehenen Rahmen (11,12,13), an dessen Ende eine beim Betrieb der Einrichtung etwa in Griffhöhe einer Bedienungsperson befindliche Handgriffanordnung (11c,16a,16b) vorgesehen ist, und eine in Längsrichtung des Rahmens (11,12,13) in einem horizontalen Abstand von dem Fahrwerk (14,15) und der Handgriffanordnung (11,16a,16b) an dem Rahmen (11,12,13) angeordnete Aufnahmevorrichtung (18) zur Halterung der Motor-Getriebe-Einheit (21,22) des Erdbohrers (2), so daß die Bohrspindel im wesentlichen senkrecht verläuft, wobei die Aufnahmevorrichtung (18) ein Verschwenken des Erdbohrers (2) gegenüber der Längsrichtung des Rahmens (11,12,13) bei seinem Eindringen in den Erdboden gestattet.

2. Einrichtung nach Anspruch 1, **dadurch gekennzeichnet,** daß das Fahrwerk (14,15) an dem der Handgriffanordnung (11c,16a,16b) gegenüberliegenden Ende des Rahmens (11,12, 13) angeordnet ist, und daß sich die Aufnahmevorrichtung (18) im mittleren Teil des Rahmens zwischen dem Fahrwerk (14,15) und der Handgriffanordnung (11c,16a,16b) befindet.

3. Einrichtung nach Anspruch 2, **dadurch gekennzeichnet,** daß der Rahmen durch zwei im wesentlichen in dessen Längsrichtung vom Fahrwerk (14,15) schräg nach oben zu der Handgriffanordnung (11c,16a,16b) verlaufende und in der Nähe des Fahrwerks (14,15) und der Handgriffanordnung (11c, 16a,16b) durch Querholme (12,13) miteinander verbundene Längsholme (11) gebildet ist, zwischen denen in deren oberen Bereich die Aufnahmevorrichtung (18) mittels Lagerbolzen (19a,19b) um eine quer zum Rahmen verlaufende Achse drehbar gelagert ist.

4. Einrichtung nach Anspruch 3, **dadurch gekennzeichnet,** daß die Längsholme einen vom Fahrwerk (14,15) schräg nach oben verlaufenden ersten Teil (11a) und einen im wesentlichen horizontal bis zu der Handgriffanordnung (11c, 16a,16b) verlaufenden zweiten Teil (11b) aufweisen, wobei die Aufnahmevorrichtung (18) in dem an den ersten Teil (11a) angrenzenden Bereich des zweiten Teils (11b) gelagert ist.

5. Einrichtung nach Anspruch 3, **dadurch gekennzeichnet,** daß die Lagerbolzen (19a,19b) in Längsrichtung des schräg verlaufenden Teils der Längsholme (11) versetzbar oder an einem in Längsrichtung des schräg verlaufenden Teils der Längsholme (11) verschiebbaren Schlitten angeordnet sind, so daß die Aufnahmevorrichtung (18) in verschiedenen Bohrspindellängen entsprechenden Höhen anbringbar ist.

6. Einrichtung nach Anspruch 3, 4 oder 5, **dadurch gekennzeichnet,** daß das Fahrwerk ein einziges mittels einer Achse (15) zwischen den Enden der Längsholme (11) angeordnetes Rad (14) enthält.

7. Einrichtung nach einem der Ansprüche 3, 4 oder 5, **dadurch gekennzeichnet,** daß das Fahrwerk zwei jeweils an den Enden der Längsholme (11) angeordnete Räder (14) enthält.

8. Einrichtung nach Anspruch 7, **dadurch gekennzeichnet,** daß die Aufnahmevorrichtung (18) ein zusätzliches Verschwenken des Erdbohrers (2) in Querrichtung des Rahmens gestattet.

9. Einrichtung nach einem der Ansprüche 2 bis 8, **dadurch gekennzeichnet,** daß an dem dem Fahrwerk (14,15) zugeordneten Ende des Rahmens zusätzliche Gewichte (11d) vorgesehen sind.

10. Einrichtung nach einem der Ansprüche 1 bis 9, **dadurch gekennzeichnet,** daß die Haltegriffanordnung (11c,16a, 16b) höhenverstellbar ist.

11. Einrichtung nach einem der Ansprüche 1 bis 10, **dadurch gekennzeichnet,** daß eine Kraftübertragungsvorrichtung zur Kopplung zwischen der Motor-Getriebe-Einheit (21,22) des Erdbohrers und dem Fahrwerk (14,15) zu dessen Antrieb vorgesehen ist.

12. Einrichtung nach einem der Ansprüche 1 bis 11, **dadurch gekennzeichnet,** daß die Handgriffanordnung (11c, 16a,16b) durch zwei wahlweise abnehmbare, zum Handhaben des Erdbohrers (2) ohne Fahrwerk und Rahmen verwendbare Griffe (16a,16b) gebildet ist.

13. Einrichtung nach einem der Ansprüche 3 bis 12, **dadurch gekennzeichnet,** daß die Aufnahmevorrichtung (18) in Form einer Konsole mit einem durch Seitenschenkel (18b) gegenüber den Lagerbolzen (19a,19b) nach unten versetzten Mittelteil (18a) zum Anflanschen der Motor-Getriebe-Einheit (21,22) des Erdbohrers (2) ausgebildet ist.

14. Einrichtung nach einem der Ansprüche 1 bis 12, **dadurch gekennzeichnet,** daß die Aufnahmevorrichtung (18) ein das Verschwenken des Erdbohrers gestattendes Gummielement enthält.

15. Einrichtung nach einem der Ansprüche 8 bis 13, **dadurch gekennzeichnet,** daß ein Gummielement vorgesehen ist, welches das Verschwenken des Erdbohrers (2) in der Querrichtung gestattet.

16. Einrichtung nach einem der Ansprüche 3 bis 15, **gekennzeichnet durch** eine Haltevorrichtung, durch die die Bohrspindel (23) für den Transport an den schräg verlaufenden Teil der Längsholme (11) herangeklappt gehalten werden kann.

17. Einrichtung nach Anspruch 16, **dadurch gekennzeichnet,** daß im Bereich der den Handgriffen zugewandten Enden der Längsholme (11) Stützen vorgesehen sind, die die Einrichtung gegen den Boden abstützen, wenn die Bohrspindel (23) an die Längsholme (11a) herangeklappt ist.

18. Einrichtung nach einem der Ansprüche 1 bis 17, **gekennzeichnet durch** einen Anschlag zum Begrenzen des Verschwenkens des Erdbohrers (2) in Richtung auf die Handgriffanordnung (11,16a,16b) und/oder in Querrichtung.
